# EUROPÄISCHE PATENTSCHRIFT

(11) **EP 2 101 888 B1**
(45) Veröffentlichungstag und Bekanntmachung des Hinweises auf die Patenterteilung: **20.07.2016**
(21) Anmeldenummer: 07856026.5
(22) Anmeldetag: 23.11.2007
(51) Int. Cl.: A63C 19/02, A63C 19/08, A63C 19/10

(54) **SPIELARENA**
PLAYING ARENA
ARÈNE DE JEU

(30) Priorität: 12.12.2006 DE 102006059618
(43) Veröffentlichungstag der Anmeldung: 23.09.2009
(73) Patentinhaber: Munk, Markus, 10115 Berlin (DE)
(72) Erfinder: Munk, Markus, 10115 Berlin (DE)
(74) Vertreter: Kronthaler, Schmidt & Coll.
(86) Internationale Anmeldenummer: PCT/DE2007/002132
(87) Internationale Veröffentlichungsnummer: WO 2008/071148

(56) Entgegenhaltungen:
- WO-A-00/57970
- WO-A-94/16785
- WO-A-2006/062396
- DE-U1- 29 703 854
- US-A- 6 149 529

## Beschreibung

Die Erfindung betrifft eine Spielarena für Ballspiele, insbesondere für fußballähnliche Ballspiele.

Ballspiele, wie beispielsweise Fußball werden üblicherweise auf einem ebenen Spielfeld gespielt. Das Spielfeld kann dabei im Freien liegen oder in einer Halle untergebracht sein. Üblicherweise ist der Spielfeldrand durch eine Linie markiert, die die Grenzen des Spielfeldes angibt, innerhalb derer sich das Spiel abzuspielen hat. Auf dem Spielfeld spielen bei vielen Spielarten zwei Mannschaften gegeneinander und versuchen beispielsweise einen Ball in ein Tor einer gegnerischen Mannschaft zu befördern, um auf diese Weise Punkte zu erlangen. Die Regeln und damit der Spielablauf sind so vielfältig wie die Spielarten. Populäre Spielarten sind beispielsweise Fußball oder Handball, aber auch Hockey.

Aus der WO 94/16785 A1 ist eine Skatingoberfläche bekannt, die eine von einer vertikal angeordneten Wand eingegrenzte ebene Oberfläche aufweist. In einem Übergang zwischen der ebenen Oberfläche und der vertikalen Wand ist ein gekurvter Teil vorgesehen, der einen fließenden Übergang zwischen der Oberfläche und der Wand herstellt.

Der Erfindung liegt die Aufgabe zugrunde, trotz der Vielzahl bekannter Spielarten eine neue Spielart zu ermöglichen, die neue Reize, sowohl für die Spieler als auch für die Zuschauer bietet. Erfindungsgemäß wird diese Aufgabe dadurch gelöst, dass für neue Spielarten zunächst eine neue Spielarena geschaffen wird, die es erlaubt, einen Ball nicht nur auf einem ebenen Spielfeld zu spielen, sondern auf einem Gesamtspielfeld, das ein ebenes Spielfeld und eine das ebene Spielfeld umschließende Umhüllung mit einschließt. Für einen im wahrsten Sinne des Wortes runden Spielfluss im Falle von Ballspielen sind sämtliche Quer- und Längsschnitte der Umhüllung runde geometrische Formen ohne Ecken. Auch der Übergang zwischen dem ebenen Spielfeld und der Umhüllung ist erfindungsgemäß nach Art einer überhöhten Kurve ausgerundet.

Auf diese Weise kann ein Ball nicht nur auf einem ebenen Spielfeld oder innerhalb der Grenzen des ebenen Spielfeldes in der Luft gespielt werden, sondern auch über die Umhüllung des Spielfeldes, so dass es praktisch kein "Aus" für den Ball mehr gibt und das Gesamtspielfeld quasi unendlich ist.

Vorzugsweise besitzt die Umhüllung sowohl in Längs- als auch in Querrichtung Querschnitte, die Ellipsenform haben und dort, wo die Querschnitte das ebene Spielfeld schneiden, abgeflacht sind. Weiter bevorzugt ist es, wenn sämtliche Längsachsen der ellipsenförmigen Querschnitte in einer gemeinsamen Ebene oberhalb des Spielfeldes verlaufen. Die Umhüllung hat in der bevorzugten Ausführungsvariante also die Form eines Ellipsoids, welches auf seiner Unterseite abgeflacht ist und dessen größte Querschnittsfläche in einer Parallelebene zum ebenen Spielfeld oberhalb des Spielfeldes verläuft.

Auf dem ebenen Spielfeld selbst sind vorzugsweise zwei Tore angeordnet, und zwar auf der Längsachse des Spielfeldes, in der Nähe jeweils eines Brennpunktes einer das Spielfeld umrankenden Ellipse. Da die Umhüllung vorzugsweise ein Ellipsoid ist, ergibt es sich zwangsläufig, dass das auf der Unterseite abgeflachte Ellipsoid ein Spielfeld einschließt, welches - abgesehen von der nach Art einer überhöhten Kurve vorgesehenen Ausrundung des Spielfeldrandes - einen elliptischen Umriss hat. Dementsprechend können dem Spielfeld zwei Brennpunkte der Ellipse zugeordnet werden, in deren Nähe sich in einer bevorzugten Ausführungsvariante der Erfindung die Tore befinden. Diese Anordnung der Tore bietet den Reiz, dass ein über die Spielfeldumrandung gespielter Ball in der Nähe des jeweiligen anderen Brennpunktes der Ellipse landet, wenn er in der Nähe eines ersten Brennpunktes abgespielt wird. Der Ball kann also auf vielfältige Art und Weise von Tor zu Tor gespielt werden und nicht nur auf der direkten Linie. Entsprechend ist es besonders bevorzugt, wenn die Torlinie eines jeweiligen Tores genau den jeweiligen Brennpunkt der einen Umriss des Spielfeldes bildenden Ellipse schneidet.

Um gleichzeitig eine Belichtung des Spielfeldes zu erzielen und Zuschauern den Einblick in die Spielarena zu ermöglichen, ist die Umhüllung vorzugsweise weitestgehend transparent ausgeführt und wird in einer bevorzugten Ausführungsform von einem Strebengerüst gebildet, welches beispielsweise aus Stahl bestehen kann, wobei die Freiräume zwischen den Streben mit Hilfe durchsichtiger Paneele geschlossen sind. Diese durchsichtigen Paneele können beispielsweise aus entsprechend der Ellipsoidform geformten Plexiglas- oder Sicherheitsglaselementen bestehen.

Um eine Belüftung des Innenraums der Umhüllung zu ermöglichen, ist an der Oberseite der Umhüllung vorzugsweise eine zentrale Öffnung vorgesehen, die ebenfalls einen elliptischen Querschnitt aufweist.

In weiteren Ausgestaltungen der Erfindung kann das Strebengerüst der Umhüllung von Streben gebildet sein, die sich in Bezug auf die Aufsicht der Spielarena in radialer Richtung erstrecken und im Quer- bzw. Längsschnitt die Form von Ellipsenabschnitten haben. Die jeweiligen Streben erstrecken sich dabei in einer senkrecht auf dem Spielfeld stehenden Richtung und werden durch in verschiedenen Parallelebenen zum ebenen Spielfeld verlaufenden Streben mit Ellipsenform miteinander verbunden.

Weitere bevorzugte Ausführungsvarianten der Erfindung ergeben sich aus der nachfolgenden Beschreibung eines bevorzugten Ausführungsbeispiels.

Die Erfindung soll nun anhand eines Ausführungsbeispieles der Spielarena mit Bezug auf die Zeichnungen näher erläutert werden. Von den Zeichnungen zeigen:
- Figur 1:: perspektivische Darstellung der Umhüllung der Spielarena,
- Figur 2:: Draufsicht der Spielarena,
- Figur 3:: Rückansicht der Spielarena,
- Figur 4:: Seitenansicht der Spielarena,
- Figur 5:: perspektivische Darstellung der Spielarena,
- Figur 6:: perspektivische Darstellung der Velokurve,
- Figur 7:: perspektivische Darstellung des konstruktiven Aufbaus der Umhüllung,
- Figur 8:: perspektivische Darstellung der Spielfeldmarkierungen auf dem Spielfeld.

In Figur 1 ist die Grundform einer Umhüllung 20 der Spielarena 10 perspektivisch dargestellt. Sowohl die vertikalen Querschnitte als auch die horizontalen Querschnitte weisen jeweils eine Ellipsenform auf. Die Umhüllung 20 hat eine größte Höhe von 12 m, eine größte Breite von 16,2 m und eine größte Länge von 27 m.

In Figur 2 ist die Draufsicht der Spielarena 10 dargestellt. Innerhalb der Spielarena 10 befindet sich ein horizontal ausgerichtetes eben gestaltetes Spielfeld 30. Das Spielfeld 30 ist, wie die Umhüllung 20 selbst, ellipsenförmig gestaltet und besitzt dementsprechend eine zentrale Längsachse, die die Hauptachse der das Spielfeld umrandenden Ellipse ist. Die Querschnitte der Umhüllung 20 sind sowohl in Quer- als auch in Längsrichtung Ellipsen, die dort, wo sie das Spielfeld 30 schneiden, abgeflacht sind.

Der Übergang zwischen dem Spielfeldrand 32 des ebenen Spielfeldes 30 und der Umhüllung 20 ist nach Art einer Velokurve 34 - also nach Art einer überhöhten Kurve, wie sie beispielsweise für 6-Tage Rennen verwendet wird - ausgerundet; siehe insbesondere Figur 6. Die Velokurve 34 umfasst das gesamte ebene Spielfeld 30 derart, dass die Innenflächen der Spielarena 10, zu denen auch das Spielfeld selbst und die Umhüllung zählen, insbesondere auch im Bereich des Übergangs vom ebenen Spielfeld 30 zur Umhüllung 20 keine Ecken aufweist. Dadurch ist ein reibungsloser Übergang vom ebenen Spielfeld 30 zur Umhüllung 20 hergestellt, der es erlaubt, einen Ball über die gesamte Innenfläche der Spielarena 10 zu spielen, die damit zu einem Gesamtspielfeld wird. Somit ist die Umhüllung 20 in Verbindung mit der Velokurve 34 als Fortsetzung des ebenen Spielfeldes 30 nutzbar.

Die Ausdehnung des ebenen Spielfeldes 30 innerhalb der Spielarena beträgt in der Länge 24 m und in der Breite 14 m. Der Spielfeldmittelpunkt ist durch eine Mittelpunktmarkierung 40 markiert. Auf dem Spielfeld 30 befinden sich weitere Spielfeldmarkierungen 41, 42, 43, 44, 45 in Form von fünf Kreisen und 46 in Form einer Linie, die wie folgt auf dem Spielfeld 30 angeordnet sind, siehe insbesondre Fig. 8:
Der Spielfeldmittelpunkt 40 ist gleichzeitig der Mittelpunkt des ersten Kreises 41 mit einem Radius von 1,8 m. Die Mittelpunkte der anderen vier Kreise 42, 43, 44 und 45 befinden sich ebenfalls auf der Längsachse des Spielfeldes 30. Vom Spielfeldmittelpunkt 40 entlang der Spielfeldlängsachse in beide Richtungen zum Spielfeldrand 32 hin gesehen sind die Kreise 42 und 43 angeordnet, deren Kreismittelpunkte jeweils einen Abstand von etwa 7,8 m zum Spielfeldmittelpunkt 40 hin aufweisen. Die beiden Kreise 42, 43 besitzen wie der mittlere Kreis 41 einen Radius von 1,8 m. Weiter außen auf der Spielfeldlängsachse sind die Kreise 44 und 45 angeordnet, deren Kreismittelpunkte jeweils einen Abstand von 9 m zum Spielfeldmittelpunkt 40 haben. Die beiden Kreise 44 und 45 besitzen jeweils einen Radius von 3 m. Sie sind so angeordnet, dass sie jeweils die vorhergehenden Kreise 42, 43 so einschließen, dass sich sowohl der kleinere 42, 43 als auch der größere Kreis 44, 45 Richtung Spielfeldmitte 40 auf der Längsachse und der größere Kreis 44, 45 Richtung Spielfeldrand 32 auf der Längsachse den Spielfeldrand 32 der Spielfeldebene 30 berühren. Eine Spielfeldlinie 46 teilt das ebene Spielfeld 30 quer zur Spielfeldlängsachse und führt durch den Spielfeldmittelpunkt 40.

Jeweils in einem Abstand von 8,7 m zum Spielfeldmittelpunkt 40, in der Nähe der Brennpunkte (Foci) der Ellipse, die das Spielfeld 30 umschließt, ist auf der Längsachse in beiden Richtungen jeweils ein Tor 50, 52 so aufgestellt, dass sich beide Pfosten eines Tores 50, 52 auf der Spielfeldmarkierung des kleineren Kreises 42, 43 in Richtung Spielfeldrand 32 befindet. Die jeweilige Toröffnung oder Torlinie erstreckt sich also quer zur Längsachse des Spielfeldes 30. Die Tore 50, 52 weisen eine Höhe von 2 m und eine Breite von 3,5 m auf. Beide Tore 50, 52 weisen jeweils einen Torrahmen mit senkrecht stehenden Torpfosten und eine Querlatte auf, die die oberen beiden Torpfosten verbindet. An dem Torrahmen ist ein Netz 54, 56 so befestigt, dass das Tor zur Spielfeldmitte 40 hin offen ist. Dieses Netz 54, 56 (siehe Figur 4) dient zum Auffangen des Spielballes, den ein Spieler in das Tor 50,52 spielt.

Figur 3 zeigt eine Stirnansicht der Spielarena 10. Die Spielfeldfläche 30 ist eben und horizontal innerhalb der Spielarena 10 in einer Höhe von 3,3 m, vom gedachten Fußpunkt der vertikalen Ellipse aus gesehen, angeordnet. Das Spielfeld 30 kann baulich je nach Ausführungsvariante auch ebenerdig angeordnet sein kann. In Figur 3 ist der Spielfeldrand 32 nicht sichtbar, allerdings ist die Velokurve 34 von außen erkennbar, die den Übergang vom ebenen Spielfeld 30 (ebenfalls nicht sichtbar) zur Umhüllung 20 ausrundet, wie bereits zu Figur 2 beschrieben. Oberhalb der Velokurve 34 ist die Umhüllung 20 transparent gestaltet, um Zuschauern die Möglichkeit zu geben, das Geschehen auf dem Spielfeld 30 zu beobachten. Auf dem Spielfeld 30 ist mittig ein Tor 50, 52 aufgestellt, das die Abmessungen aufweist, die in der Beschreibung zu Figur 2 genannt sind.

In Figur 4 ist die Seitenansicht der Spielarena 10 dargestellt. Auf dem Spielfeld 30 sind die beiden Tore 50, 52 angeordnet, wie bereits in Bezug auf Figur 2 beschrieben. Das Spielfeld 30 ist für ein Spiel mit vier bis sechs Spieler ausgelegt, die um einen Ball spielen.

Figur 5 zeigt eine perspektivische Außenansicht der Spielarena 10, die durch eine transparent gestaltete Umhüllung 20 einen Blick nach innen erlaubt. Innerhalb der Spielarena 10 ist das ebene Spielfeld 30 zu erkennen, wie es mit Bezug auf Figur 2 beschrieben ist. Wie bereits ausgeführt, ist die Umhüllung 20 der Spielarena 10 ist oberhalb des Spielfeldes 30 so gestaltet, dass diese ebenfalls mit einem Ball bespielbar ist und betreten werden kann und somit Teil des Gesamtspielfeldes ist, d.h., das Gesamtspielfeld schließt das oben beschriebene ebene Spielfeld 30, die Velokurve 34 und der Umhüllung 20 oberhalb des Spielfeldrandes 32 des ebenen Spielfeldes 30 ein, wobei die Velokurve 34 einen reibungslosen Übergang vom ebenen Spielfeld 30 zur Umhüllung 20 bildet. Des Weiteren weist die Umhüllung 20 um ihren höchsten Punkt eine Öffnung 60 auf.

Diese ist ebenfalls elliptisch geformt und dient der Belüftung, der Beleuchtung und der Bildaufnahme mittels TV-Kameras des von der Umhüllung 20 eingeschlossenen Innenraumes.

Figur 6 zeigt eine perspektivische Darstellung der Velokurve 34. Wie bereits in Figur 2 beschrieben, geht der Spielfeldrand 32 des ebenen Spielfeldes 30 in eine Rundung nach oben hin bis zur Umhüllung 20 in Form einer Velokurve 34 über, die das gesamte ebene Spielfeld 30 umfasst. Die Velokurve 34 ist so ausgeformt, dass innerhalb der Spielarena 10 der Übergang vom ebenen Spielfeld 30 zur Umhüllung 20 nach oben hin keine Ecken aufweist und über die Velokurve 34 ein reibungsloser Übergang mit einer entsprechend abgestimmten Rundung an jeder Stelle des Spielfeldrandes 32 vom ebenen Spielfeld 30 zur Umhüllung 20 hergestellt ist. Diese ist an den Längsenden der Spielarena stärker ausgeprägt, als am Übergang zu den Seitenrändern und erlaubt es, einen Ball auch über die Innenflächen der Umhüllung 20 zu spielen.

Figur 7 zeigt eine perspektivische Darstellung des konstruktiven Aufbaus der Umhüllung 20. Die Umhüllung 20 der Spielarena 10 ist als eine Konstruktion ausgeführt, die sowohl in vertikal als auch in horizontal baulich beherrschbaren Abständen aus Verstrebungen 70 bestehen. Diese Verstrebungen 70 dienen neben der Formung der Umhüllung 20 und des Erreichens der Stabilität der Spielarena 10 zur Aufnahme von viereckigen, den Ellipsenkrümmungen angepassten transparenten Abdeckplatten, die vorzugsweise als Paneele aus Plexiglas oder Sicherheitsglas ausgebildet sind. Dabei sind die Abdeckplatten der Umhüllung 20, die sich am Spielfeldrand 32 des ebenen Spielfeldes 30 befinden, in einem definierten Bereich, und zwar im Bereich und oberhalb der Velokurve 34, nach oben hin verstärkt. Dadurch kann auch die Velokurve 34 selbst und der Bereich der Umhüllung 20 oberhalb der Velokurve 34 bespielt und betreten werden. Durch die Velokurve 34, die das gesamte Spielfeld 30 umfasst, ist der Übergang vom Spielfeld 30 nach oben hin zur Umhüllung 20 am Spielfeldrand 32 gerundet, wie in Bezug auf Figuren 2 und 6 beschrieben.

Figur 8 zeigt eine perspektivische Darstellung der Spielfeldmarkierungen auf der ebenen Spielfeldfläche 30. Diese Spielfeldmarkierungen sind oben ausführlich in der Beschreibung zu Figur 2 erläutert.

## Patentansprüche

1. Spielarena (10), aufweisend ein ebenes Spielfeld (30) mit einer Umrandung, die keine Ecken aufweist, **gekennzeichnet durch** eine Umhüllung (20), die sowohl in Längs- wie auch in Querrichtung Querschnitte ohne Ecken besitzt und an die Umrandung des ebenen Spielfeldes (30) angrenzt, wobei der Übergang vom ebenen Spielfeld (30) zur Umhüllung (20) im Bereich der Umrandung des Spielfeldes (30) nach Art einer überhöhten Kurve (34) ausgerundet ist.

2. Spielarena (10) nach Anspruch 1, **dadurch gekennzeichnet, dass** die Umhüllung sowohl in Längs- wie auch in Querrichtung Querschnitte in Ellipsenform aufweist, die dort, wo sie das ebene Spielfeld (30) schneiden, abgeflacht sind.

3. Spielarena (10) nach Anspruch 2, **dadurch gekennzeichnet, dass** die Längsachsen der ellipsenförmigen Querschnitte in einer gemeinsamen Ebene oberhalb des Spielfeldes (30) verlaufen.

4. Spielarena (10) nach einem der Ansprüche 1 bis 3, **dadurch gekennzeichnet, dass** auf dem ebenen Spielfeld (30) zwei Tore (50, 52) auf einer Längsachse des Spielfeldes (30) angeordnet sind, die sich in der Nähe jeweils eines Brennpunktes einer das Spielfeld umrandenden Ellipse (32) befinden.

5. Spielarena (10) nach Anspruch 4, **dadurch gekennzeichnet, dass** die Torlinie eines jeweiligen Tores (50 , 52) die Längsachse des Spielfeldes in einem jeweiligen Brennpunkt schneidet.

6. Spielarena (10) nach einem der Ansprüche 1 bis 5, **dadurch gekennzeichnet, dass** die Umhüllung (20) weitestgehend transparent ausgeführt ist.

7. Spielarena (10) nach einem der Ansprüche 1 bis 6, **dadurch gekennzeichnet, dass** die Umhüllung (20) auf Ihrer Oberseite eine zentrale Öffnung mit elliptischem Querschnitt (60) aufweist.

8. Spielarena (10) nach einem der Ansprüche 1 bis 6, **dadurch gekennzeichnet, dass** die Umhüllung (20) von einem Strebengerüst mit zwischen den Streben (70) angeordneten durchsichtigen Panelen gebildet ist.

## Claims

1. A playing arena (10), comprising a level playing field (30) with a border that has no corners, **characterised by** a shell (20), said shell (20) having cross-sections without corners both in the longitudinal and transverse directions and adjoining the border of the level playing field (30), wherein the transition from the level playing field (30) to the shell (20) is rounded in the manner of a banked curve (34) in the area of the border of the playing field (30).

2. The playing arena (10) according to claim 1, **characterised in that** the shell has elliptical cross-sections both in the longitudinal and transverse directions, said elliptical cross-sections being flattened at their intersections with the level playing field (30).

3. The playing arena (10) according to claim 2, **characterised in that** the longitudinal axes of the elliptical cross-sections extend in a common plane above the playing field (30).

4. The playing arena (10) according to any one of claims 1 to 3, **characterised in that** two goals (50, 52) are disposed on the level playing field (30), on a longitudinal axis of the playing field (30), each of said goals (50, 52) being respectively located near a respective focal point of the ellipse (32) encircling the playing field.

5. The playing arena (10) according to claim 4, **characterised in that** the goal line of a respective goal (50, 52) intersects the longitudinal axis of the playing field (30) in a respective focal point.

6. The playing arena (10) according to any one of claims 1 to 5, **characterised in that** the shell (20) is to the largest extent transparent.

7. The playing arena (10) according to any one of claims 1 to 6, **characterised in that** the top surface of the shell (20) has a central opening with an elliptical cross-section (60).

8. The playing arena (10) according to any one of claims 1 to 6, **characterised in that** the shell (20) is formed by a framework of bars with transparent panels disposed between the bars (70).

## Revendications

1. Arène de jeu (10), comportant un terrain de jeu plan (30) avec une bordure sans coins, **caractérisée par** une enveloppe (20) qui présente des sections transversales sans coins, tant en direction longitudinale qu'en direction transversale, et avoisine la bordure dudit terrain de jeu plan (30), le passage du terrain de jeu plan (30) à l'enveloppe (20) étant arrondi à la manière d'une courbe raide (34) dans la région de la bordure du terrain de jeu (30).

2. Arène de jeu (10) selon la revendication 1, **caractérisée en ce que** ladite enveloppe présente des sections transversales elliptiques, tant en direction longitudinale qu'en direction transversale, lesdites sections transversales elliptiques étant aplaties à leurs points d'intersection avec le terrain de jeu plan (30).

3. Arène de jeu (10) selon la revendication 2, **caractérisée en ce que** les axes longitudinaux des sections transversales elliptiques s'étendent dans un plan commun au-dessus du terrain de jeu (30).

4. Arène de jeu (10) selon l'une quelconque des revendications 1 à 3, **caractérisée en ce que** deux buts (50, 52) sont disposés sur le terrain de jeu plan (30), sur un axe longitudinal du terrain de jeu (30), lesdits buts (50, 52) étant disposés respectivement près d'un point focal respectif de l'ellipse (32) entourant le terrain de jeu.

5. Arène de jeu (10) selon la revendication 4, **caractérisée en ce que** la ligne de but d'un but (50, 52) respectif croise l'axe longitudinal du terrain de jeu (30) dans un point focal respectif.

6. Arène de jeu (10) selon l'une quelconque des revendications 1 à 5, **caractérisée en ce que** l'enveloppe (20) est très largement transparente.

7. Arène de jeu (10) selon l'une quelconque des revendications 1 à 6, **caractérisée en ce que** la surface supérieure de l'enveloppe (20) présente une ouverture centrale à section transversale elliptique (60).

8. Arène de jeu (10) selon l'une quelconque des revendications 1 à 6, **caractérisée en ce que** l'enveloppe (20) est constituée par un cadre comportant des barres et des panneaux transparents disposés entre lesdites barres (70).
